# EUROPÄISCHE PATENTSCHRIFT

(11) **EP 0 599 277 B1**
(45) Veröffentlichungstag und Bekanntmachung des Hinweises auf die Patenterteilung: **04.02.1998**
(21) Anmeldenummer: 93118846.0
(22) Anmeldetag: 24.11.1993
(51) Int. Cl.: B21B 37/00, B21B 27/10

(54) **Verfahren und Vorrichtung zur Steuerung der thermisch bedingten Kontur von Arbeitswalzen**
Method and device for controlling the thermally-caused contour of working rolls
Procédé et dispositif pour le réglage du contour de cylindres de travail dû à l'effet thermique

(30) Priorität: 25.11.1992 DE 4239529; 02.11.1993 DE 4337288
(43) Veröffentlichungstag der Anmeldung: 01.06.1994
(73) Patentinhaber: SMS SCHLOEMANN-SIEMAG AKTIENGESELLSCHAFT, 40237 Düsseldorf (DE)
(72) Erfinder: Seidel, Jürgen, D-57223 Kreuztal (DE)
(74) Vertreter: Valentin, Ekkehard, Dipl.-Ing.

(56) Entgegenhaltungen:
- DE-A- 3 614 487
- GB-A- 2 080 719
- JP-A-54 023 060
- PATENT ABSTRACTS OF JAPAN vol. 16, no. 195 (M-1246)12. Mai 1992 & JP-A-04 028 407 (ISHIKAWAJIMA HARIMA HEAVY IND.) 31. Januar 1992
- RESEARCH DISCLOSURE Nr. 244 , August 1984 , HAVANT GB Seiten 362 - 363 DISCLOSED ANONYMOUSLY 24409 'Rolling Mills'
- PATENT ABSTRACTS OF JAPAN vol. 6, no. 1 (M-105)7. Januar 1982 & JP-A-56 126 014 (ISHIKAWAJIMA HARIMA HEAVY IND.) 2. Oktober 1981
- PATENT ABSTRACTS OF JAPAN vol. 11, no. 39 (M-559)5. Februar 1987 & JP-A-61 206 502 (NISSHIN STEEL) 12. September 1986

## Beschreibung

Die Erfindung betrifft ein Verfahren sowie eine Vorrichtung zur Durchführung des Verfahrens nach dem Oberbegriff des Anspruchs 1.

Beim Warmwalzen von Bandmaterialien nimmt ohne die Korrektur durch Stellglieder, bedingt durch den Einfluß der thermischen Belastung die Balligkeit der Arbeitswalzen mit zunehmendem Walzmaterial-Durchsatz ständig zu. Durch die sich so ändernde thermische Bombierung weicht die Walzenkontur zunehmend von der Sollkontur ab.

Es ist bekannt, die thermisch bedingte Kontur der zu walzenden Walzbandmitte durch geeignete Stellglieder wie Verschiebe- und/oder Biegeglieder, z. B. "CVC"-Verschiebung oder eine geeignete Kühlung im Sinne einer Angleichung der Istkontur an die Sollkontur der Arbeitswalzen zu beeinflussen. Die Kontur der Walzen im Kontaktbereich mit den Bandkanten ist dagegen jedoch nur ungenügend beeinflußbar. Auch ein Walzen von Bandmaterial unterschiedlicher Breite oder das zyklische Verschieben der Arbeitswalzen gegeneinander ergibt kaum eine Verbesserung der thermisch bedingten Walzkontur im Bandkanten-Kontaktbereich.

Durch die JP-A 54 023 060 ist eine Walzenballigkeits-Steuervorrichtung bekannt geworden, die in axialer Richtung der Arbeitswalzen verschiebbare Sperrplatten aufweist, welche in Abhängigkeit von der Lage der Bandkanten positionierbar sind und verhindern, dass Kühlwasser auf die nicht vom Walzgut belegten Teile der Arbeitswalzen gelangt und die zudem Heizvorrichtungen aufweisen, mittels derer die Endbereiche der Arbeitswalzen zwangsläufig geheizt werden.

Mit dieser Vorrichtung wird zwar versucht, die Balligkeit von Arbeitswalzen während des Walzvorgangs durch entsprechende Positionssteuerung der Sperrplatten zu verbessern, durch die Verschiebung der Sperrplatten lediglich in Abhängigkeit von den Bandkantenpositionen ist jedoch ein Optimieren der Balligkeit der Arbeitswalzen auch in dem die Bandkanten umgebenden Bereich der Arbeitswalzen nicht möglich.

Die DE-A-36 14 487 offenbart in axialer Richtung der Arbeitswalzen verschiebbare Vorichtungen zum Aufbringen von Schmiermittel, welches im Walzenbereich außerhalb der Bandkanten unterschiedlich zum Walzenbereich innerhalb der Bandkanten temperiert ist, wobei in Abhängigkeit von den Bandkanten eine scharfe Grenzlinie zwischen dem unterschiedlich temperierten Schmiermittel eingestellt wird.

Mit dieser Vorrichtung sollen Kantenspannungen bei Feinbändern und Folien vermieden werden. Eine gezielte Beeinflussung der Bombierung der Arbeitswalzen dahingehend, da die Ist-Bombierung an eine Soll-Bombierung herangeführt wird, ist nicht möglich.

Der Erfindung liegt die Aufgabe zugrunde, ein Verfahren zur Steuerung der thermisch bedingten Kontur sowie eine Vorrichtung zur Durchführung dieses Verfahrens aufzuzeigen, mit dem bzw. mit der die Istkontur der Arbeitswalzen beim Walzen von Bandmaterial, insbesondere im Bandkanten-Kontaktbereich im Sinne einer Angleichung an die Soll-Arbeitswalzenkontur beeinflußbar ist.

Diese Aufgabe wird verfahrensmäßig durch die Merkmale des Anspruchs 1 gelöst. Durch diese Maßnahmen wird erreicht, daß die Walzen im Kontaktbereich mit den Bandkanten und vor allem neben dem Band-Kontaktbereich warmgehalten werden, so daß die thermische Bombierung in dem abgedeckten Band verbreitert wird und der steile, durch das schnelle Abfließen von Wärme bewirkte Abfall neben dem Bandkanten-Kontaktbereich durch das Warmhalten weiter nach außen verschoben wird. Dabei ist von Bedeutung, daß die thermisch bedingte Kontur im Bandkanten-Kontaktbereich der Arbeitswalzen in einem Rechner anhand eines Rechenmodells berechnet oder aber die thermische Bombierung bzw. der Temperaturverlauf der Arbeitswalzen in Achsrichtung gemessen wird, um so eine Verschiebeposition für die Abdeckschalen zu ermitteln, an der die thermische Bombierung am besten kompensiert und der steile Abfall am weitesten nach außen verschoben wird.

Werden hier bekannte Verfahren wie z. B. das zyklische Verschieben der Arbeitswalzen bzw. das Walzen von Bändern unterschiedlicher Breite zusätzlich angewandt, so ist eine noch größere Beeinflussung, z. B. Vergleichmäßigung der thermischen Bombierung im Bandkanten-Kontaktbereich zu erreichen.

Eine gesteuerte bzw. geregelte Kühlmittelzufuhr zum Mittelbereich der Arbeitswalzen sowie ein Abschotten der Abdeckschalen gegen das Kühlmittel erlauben einen noch besseren Angleich der thermisch bedingten Arbeitswalzen-Istkontur an deren Sollkontur.

Vorrichtungsmäßig wird die Aufgabe durch die Merkmale des Anspruchs 5 gelöst. Da sich die unerwünschte thermische Bombierung im Bandkanten-Kontaktbereich der Arbeitswalzen und im Bereich der Walzen, in dem kein Kontakt mit dem Walzgut besteht, ausbildet, wird bei einer Anwendung der Maßnahme nach Anspruch 5 eine ausreichende Vergleichmäßigung der Temperatur in diesen Walzbereichen gewährleistet. Dabei läßt sich die Soll-Bomierung der Arbeitswalzen optimal einregeln, wenn die Steuervorrichtung einen Rechner zur Berechnung der thermischen Bombierung aufweist oder der Steuervorrichtung Meßrollen bzw. Temperatursensoren zur Ermittlung der thermischen Bombierung zugeordnet sind.

Die Einstellung der Arbeitswalzen-Kontur läßt sich durch Kombination von bandeinlaufseitig angeordneten Heizvorrichtungen, z. B. Induktionsheizungen, mit bandauslaufseitig angeordneten Abdeckschalen optimieren.

Um die Arbeitswalzen wechseln zu können, ist es sinnvoll, die Abdeckschalen und ggfs. die Heizvorrichtung mit Antrieben zum Beabstanden derselben von den Arbeitswalzen auszustatten.

Vorteilhafte Verschiebeeinrichtungen für die Abdeckschalen und ggfs. für die Heizvorrichtung ergeben sich aus den Ansprüchen 10 bis 13. Die Arbeitswalzenkontur läßt sich gegebenenfalls noch besser beeinflussen, wenn die Abdeckschalen nicht als passive Abdeckschalen, sondern aus aufheizbare bzw. kühlbare Abdeckschalen ausgebildet sind oder aber Heizungen für die abgedeckten Walzenbereiche aufweisen.

Um das Kühlmittel, das in der Arbeitswalzenmitte zur Beeinflussung der thermischen Crown auf die Arbeitswalzen aufgebracht wird, vom Bandkanten-Kontaktbereich fernzuhalten, werden Dichtungen und gegebenenfalls Druckluftdüsen vorgeschlagen. Es hat sich bewährt, die Abdeckschalen mit rechteckiger Form gegen Abdeckschalen mit anderen Formen auszutauschen, um die Übergänge zwischen den abgedeckten Bereichen der Arbeitswalzen und den nicht abgedeckten Bereichen, und damit den Ausgleich der Wärme besser beeinflussen zu können.

Ein Ausführungsbeispiel der Erfindung wird anhand einer Zeichnung näher erläutert. Dabei zeigen
- Figur 1: die thermisch bedingte Kontur der Arbeitswalzen bei unterschiedlichen Betriebsbedingungen,
- Figur 2: die Seitenansicht einer Arbeitswalze mit Abdeckschalen und
- Figur 3: eine Vorderansicht auf die einer nicht gezeigten Arbeitswalze zugeordneten Abdeckschalen.

In Figur 1 ist das Band 1 zu erkennen, über dem die thermisch bedingte Kontur einer Arbeitswalze 2, 2', 2'', 2''' zu vier verschiedenen Betriebsbedingungen abgebildet ist. Betriebsbedingung a) stellt eine Arbeitswalze 2' mit konventioneller Kontur dar. Im Bereich der Bandkanten 3 ist hier bereits ein starker Abfall der thermisch bedingten Bombierung festzustellen, wodurch beim Walzen im Bandkantenbereich erhebliche Planheitsfehler/Profilfehler entstehen.

Bei der Betriebsbedingung b) ist die Arbeitswalze 2 im Bandkanten-Kontaktbereich durch Abdeckschalen abgeschirmt. Der thermische Verlauf der Bombierung ist gegenüber der konventionellen thermischen Bombierung bereits erheblich nach außen gewandert. Die sich damit einstellenden Planheitsfehler/Profilfehler sind entsprechend verringert.

In Betriebsbedingung c) werden die Arbeitswalzen 2'' zusätzlich zu den Abdeckschalen noch zyklisch in axialer Richtung verschoben. Es zeigt sich, daß hier annähernd über die gesamte Bandbreite eine gleiche thermische Bombierung zur Verfügung steht.

Bei Betriebsbedingung d) wird der Bandkanten-Kontaktbereich großflächig von den Abdeckschalen überdeckt. Hier kommt es teilweise zu einer stärkeren thermisch bedingten Bombierung als im Mittelbereich der Arbeitswalze. Der starke Abfall der thermischen Bombierung beginnt erst außerhalb des Bandkanten-Kontaktbereichs. Die optimale Verschiebestellung der Abdeckschalen z. B. zwischen Betriebsbedingung b) und d) kann anhand von Rechenmodellen berechnet werden.

Der Figur 2 ist das Band 1 sowie die Arbeitswalze 2 und ein Teil einer Stützwalze 4 zu entnehmen. Walzband-einlaufseitig und Walzband-auslaufseitig sind Abdeckschalen 5, 6 gezeigt. Weiterhin sind Kühlvorrichtungen 7, 8 zu erkennen, über die Kühlmittel auf die Mittelbereiche der Arbeitswalze 2 abgegeben werden. Den Abdeckschalen 5, 6 zugeordnete Antriebe 9, 10 dienen dazu, die Abdeckschalen 5, 6 von der Arbeitswalze 2 wegzuschwenken, um eventuell notwendige Wartungsarbeiten bzw. einem Walzenwechsel durchführen zu können. Konventionelle Abstreifer 11, 12 verhindern, daß Kühlmittel auf das Walzband gelangen kann.

Figur 3 zeigt Lagerböcke 13, 14, die Führungen 15, 16 drehbar lagern. Die Führungen 15, 16 weisen von der angedeuteten Mitte aus betrachtet, einerseits Rechtsgewinde 15', 16' und andererseits Linksgewinde 15'', 16'' auf. Im Bereich der Gewinde 15', 16' ist die Abdeckschale 5' und im Bereich der Gewinde 15'', 16'' die Abdeckschale 5'' über Gewindemuttern 17', 18'; 17'', 18'' auf den Führungen 15, 16 geführt. Die Führungen sind in ihrer Drehbewegung über eine Kette 19 synchronisiert. Für den Drehantrieb der Führungs-Gewindestangen 15, 16 sorgt ein Motor 20. Durch die unterschiedlich gerichtete Steigung der Gewinde 17', 17'' und 18', 18'' werden die Abdeckschalen 5', 5'' durch den einen Motor 20 je nach dessen Drehrichtung entweder aufeinanderzu bzw. voneinanderweg bewegt. Die nicht gezeigten Antriebe 10 greifen bspw. an die Lagerböcke 13, 14 an, halten diese, und vermögen damit die Abdeckschalen 5', 5'' auf die Arbeitswalze 2 hin bzw. von dieser weg zu bewegen.

### Liste der Bezugszeichen

- 1: Band
- 2: Arbeitswalze
- 3: Bandkante
- 4: Stützwalze
- 5: Abdeckschale
- 6: Abdeckschale
- 7: Kühlvorrichtung
- 8: Kühlvorrichtung
- 9: Antrieb
- 10: Antrieb
- 11: Abstreifer
- 12: Abstreifer
- 13: Lagerbock
- 14: Lagerbock
- 15: Führung
- 16: Führung
- 17: Gewindemutter
- 18: Gewindemutter
- 19: Kette
- 20: Motor

## Patentansprüche

1. Verfahren zur Steuerung der thermisch bedingten Kontur von Arbeitswalzen (2) beim Walzen von Walzband (1) ggfs. unterschiedlicher Breite, wobei die Lage der Bandkanten (3) des Walzbandes (1) auf den Arbeitswalzen bestimmt wird,
**gekennzeichnet durch**
die Ermittlung einer Verschiebeposition für thermisch isolierende Abdeckschalen (5, 6), die Walzenteillängen im Bereich der Bandkanten (3) abzudecken und dadurch den Temperaturverlauf in der Walze (2) zu beeinflussen vermögen, und
das Verschieben der Abdeckschalen (5, 6) derart, daß Längenbereiche der Walzen (2) im Bandkanten-Kontaktbereich (3) sowie Längenbereiche der Walzen (2), die beim Walzen nicht mit dem Walzgut (1) in Kontakt kommen, abgedeckt werden,
daß zur Ermittlung der Verschiebeposition für die Abdeckschalen (5, 6) die thermische Bombierung in axialer Richtung der Arbeitswalzen (2) anhand eines Rechenmodells errechnet oder die thermische Bombierung bzw. die Walzentemperatur in axialer Richtung der Arbeitswalzen (2) gemessen wird, und daß die Abdeckschalen (5, 6) so verschoben werden, daß den sich im Bandkanten-Kontaktbereich der Arbeitswalzen (2) ausbildenden thermischen Abweichungen von der Sollkontur der Arbeitswalzen (2) entgegengewirkt wird.

2. Verfahren nach Anspruche 1,
**dadurch gekennzeichnet,**
daß die axial zwischen den Abdeckschalen (5', 5''; 6', 6'') befindlichen Bereiche der Arbeitswalzen (2) mit Kühlmitteln beaufschlagbar sind,
daß die Kühlmittelverteilung sowie gegebenenfalls die Kühlmitteltemperaturverteilung in Abhängigkeit der für den Bereich zwischen den Abdeckschalen (5', 5''; 6', 6'') errechneten thermischen Bombierung bestimmt wird, und
daß das Kühlmittel zur Angleichung an die Sollkontur der Arbeitswalzen (2) der thermischen Bombierung entgegenwirkend auf die Arbeitswalzen aufgebracht wird.

3. Verfahren nach Anspruch 2,
**dadurch gekennzeichnet,**
daß die von den Abdeckschalen (5, 6) abgeschirmten Bereiche gegenüber dem mit Kühlmittel beaufschlagten Bereich der Arbeitswalzen (2) gegen das Kühlmittel abdichtbar sind.

4. Verfahren nach einem der Ansprüche 1 bis 3,
**dadurch gekennzeichnet,**
daß die Abdeckschalen (5, 6) in ihrer Temperatur und gegebenenfalls in ihrer axialen Temperaturverteilung einstellbar sind.

5. Vorrichtung zur Steuerung der thermisch bedingten Kontur von Arbeitswalzen (2) beim Walzen von Walzband (1) ggfs. unterschiedlicher Breite, mit einer Vorrichtung zur Bestimmung der Lage der Bandkanten (3), zur Durchführung des Verfahrens nach den Ansprüchen 1 bis 4, wobei mindestens ein thermisches Abdeckschalenpaar (5, 5', 6, 6'), axiale Längenbereiche der Arbeitswalzen (2) über mindestens einen Teilumfang thermisch abzuschirmen vermag,
**gekennzeichnet durch**
mindestens eine Verschiebevorrichtung zum Bewegen der Abdeckschalen (5, 6) in axialer Richtung der Arbeitswalzen und eine Steuervorrichtung zum Positionieren der Abdeckschalen (5, 6) zumindest in Abhängigkeit von den Walzbandkanten (3), wobei die Steuervorrichtung einen Rechner zur Berechnung der thermischen Bombierung aufweist, oder
der Steuervorrichtung Meßrollen bzw. Temperatursensoren zur Ermittlung der thermischen Bombierung zugeordnet sind.

6. Vorrichtung nach Anspruch 5,
**dadurch gekennzeichnet,**
daß Antriebe (9, 10) vorgesehen sind, mittels derer die Abdeckschalen (5, 6) auf die Arbeitswalzen (2) zu bzw. von diesen wegbewegbar sind.

7. Vorrichtung nach Anspruch 5 oder 6,
**dadurch gekennzeichnet,**
daß sowohl auf der Bandeinlaufseite als auch auf der Bandauslaufseite der Arbeitswalzen (2) Abdeckschalenpaare (5, 5', 6, 6') vorgesehen sind.

8. Vorrichtung nach mindestens einem der Ansprüche 5 bis 7,
**dadurch gekennzeichnet,**
daß an der Bandauslaufseite der Arbeitswalzen (2) Abdeckschalenpaare (6, 6') vorgesehen sind, während an der Bandeinlaufseite den Bandkanten-Kontaktbereich (3) überspannende Heizvorrichtungen vorgesehen sind.

9. Vorrichtung nach Anspruch 8,
**gekennzeichnet durch,**
mindestens eine Verschiebevorrichtung zum Bewegen der Heizvorrichtungen in axialer Richtung der Arbeitswalzen und eine Steuervorrichtung, vorzugsweise als Teil der Steuervorrichtung zur Positionierung der Abdeckschalen, zum Positionieren der Heizvorrichtungen zumindest in Abhängigkeit von den Walzbandkanten (3).

10. Vorrichtung nach mindestens einem der Ansprüche 5 bis 9,
**dadurch gekennzeichnet,**
daß die Verschiebevorrichtungen für die Abdeckschalen (5, 5', 6, 6') und ggfs. der Heizvorrichtungen aus je zwei parallel zu den Arbeitswalzen (2) angeordneten Führungen (15, 16) in Form vor, Gewindestangen bestehen, zwischen denen die mit Gewindemuttern (17, 18) versehenen Abdeckschalen (5, 6) geführt sind,
daß die Gewindestangen (15, 16) beidseitig einander gegensinnige Gewinde aufweisen,
daß die beiden Gewindespindeln (15, 16) eine synchron wirkende Antriebsvorrichtung (Kette 19) aufweisen und
daß zum Antrieb der Gewindespindeln (15, 16) ein Motor (20) vorgesehen ist.

11. Vorrichtung nach mindestens einem der Ansprüche 5 bis 9,
**dadurch gekennzeichnet,**
daß die Abdeckschalen (5, 6) und ggfs. die Heizvorrichtungen auf zwei parallel angeordneten Führungsholmen geführt sind und mittels einer mittig angeordneten Gewindestange mit gegensinnig gerichteten Steigungen ihres Gewinde antreibbar sind.

12. Vorrichtung nach mindestens einem der Ansprüche 5 bis 9,
**dadurch gekennzeichnet,**
daß für jede von der Walzbandmitte aus betrachtete Seite der Arbeitswalzen (2) getrennte Führungen und/ oder Antriebe für die Abdeckschalen (5, 6) und ggfs. die Heizvorrichtungen vorgesehen sind.

13. Vorrichtung nach mindestens einem der Ansprüche 5 bis 9,
**dadurch gekennzeichnet,**
daß die Verschiebevorrichtung für die Abdeckschalen (5, 6) und ggfs. die Heizvorrichtung aus mindestens je einem Hydraulikzylinder pro Abdeckschale bestehen.

14. Vorrichtung nach mindestens einem der Ansprüche 5 bis 13,
**dadurch gekennzeichnet,**
daß Temperiervorrichtungen zum Temperieren der Abdeckschalen (5, 6) vorgesehen sind.

15. Vorrichtung nach mindestens einem der Ansprüche 5 bis 14,
**dadurch gekennzeichnet,**
daß im Bereich zwischen den Abdeckschalen (5, 6) in ihrer wirksamen Breite und Intensität einstellbare Kühlmittelvorrichtungen (7, 8) auf die Arbeitswalzen (2) ausgerichtet sind.

16. Vorrichtung nach Anspruch 15,
**dadurch gekennzeichnet,**
daß den Abdeckschalen (5, 6) Dichtvorrichtungen zugeordnet sind.

17. Vorrichtung nach mindestens einem der Ansprüche 5 bis 16,
**dadurch gekenzeichnet,**
daß die Abdeckschalen (5, 6) einen Luftdruckanschluß und Luftaustrittsdüsen aufweisen, um den von ihnen abgedeckten Bereich trockenblasen zu können.

18. Vorrichtung nach mindestens einem der Ansprüche 5 bis 17,
**dadurch gekennzeichnet,**
daß die Abdeckschalen (5, 6) in Walzrichtung bzw. entgegen der Walzrichtung betrachtet eine Rechteckform aufweisen.

19. Vorrichtung nach mindestens einem der Ansprüche 5 bis 17,
**dadurch gekennzeichnet,**
daß die Abdeckschalen (5, 6) in Walzrichtung bzw. entgegen der Walzrichtung betrachtet eine Trapezform oder eine Dreiecksform aufweisen bzw. rund ausgebildet sind.

20. Vorrichtung nach Anspruch 8,
**dadurch gekennzeichnet,**
daß die Heizvorrichtungen in axialer Richtung feststehend vorgesehen und zonenweise aktivierbar sind.

21. Vorrichtung nach Anspruch 20,
**gekennzeichnet durch**
mindestens eine Steuervorrichtung mittels derer die Heizvorrichtungen zumindest in Abhängigkeit von den Walzbandkantenpositionen aktivierbar sind.

## Claims

1. Method of controlling the thermally-induced profile of working rolls (2) during rolling of roll strip (1) in a given case of different widths, wherein the position of the strip edges (3) of the roll strip (1) on the working rolls is determined, characterised by the ascertaining of a displacement position for thermally insulating covering shells (5, 6), which are able to cover the roll partial lengths in the region of the strip edges (3) and thereby to influence the temperature course in the rolls (2), and by the displacing of the covering shells (5, 6) in such a manner that longitudinal regions of the rolls (2) in the strip edge contact region (3) as well as longitudinal regions of the rolls (2) which do not come into contact with the roll stock (1) during rolling are covered, that for ascertaining the displacement position for the covering shells (5, 6) the thermal dishing of the working rolls (2) in axial direction is calculated on the basis of a computer model or the thermal dishing or the roll temperature in axial direction of the working rolls (2) is measured, and that the covering shells (5, 6) are so displaced that the thermal deviations, which form in the strip edge contact region of the working rolls (2), from the desired profile of the working rolls (2) is counteracted.

2. Method according to claim 1, characterised thereby that the regions of the working rolls (2) disposed axially between the covering shells (5', 5''; 6', 6'') can be acted on by coolant, that the coolant distribution as well as in a given case the coolant temperature distribution is determined in dependence on the thermal dishing computed for the region between the covering shells (5', 5''; 6', 6''), and that for the assimilation to the desired profile of the working rolls (2) the coolant is applied to the working rolls to act against the thermal dishing.

3. Method according to claim 2, characterised thereby that the regions screened by the covering shells can be sealed off against the coolant relative to the region of the working rolls (2) acted on by the coolant.

4. Method according to one of claims 1 to 3, characterised thereby that the covering shells (5, 6) are settable in their temperature and optionally in their axial temperature distribution.

5. Device for controlling the thermally-induced profile of working rolls (2) during rolling of roll strip (1) in a given case of different widths, with a device for determining the position of the strip edges (3), for carrying out the method according to claims 1 to 4, wherein at least one thermal covering shell pair (5, 5', 6, 6') is able to thermally screen off axial length regions of the working rolls (2) over at least a part circumference, characterised by at least one displacing device for moving the covering shells (5, 6) in axial direction of the working rolls and a control device for positioning the covering shells (5, 6) at least in dependence on the roll strip edges (3), wherein the control device comprises a computer for computing the thermal dishing, or measuring rolls or temperature sensors for ascertaining the thermal dishing are associated with the control device.

6. Device according to claim 1, characterised thereby that drives (9, 10) are provided, by means of which the covering shells (5, 6) on the working rolls (2) are movable to or from these.

7. Device according to claim 5 or 6, characterised thereby that covering shell pairs (5, 5', 6, 6') are provided not only on the strip entry side, but also on the strip exit side of the working rolls (2).

8. Device according to at least one of claims 5 to 7, characterised thereby that covering roll pairs (6, 6') are provided at the strip exit side of the working rolls (2), whilst heating devices reaching over the strip edge contact region (3) are provided at the strip entry side.

9. Device according to claim 8, characterised by at least one displacing device for moving the heating devices in axial direction of the working rolls and a control device, preferably as part of the control device for positioning the covering shells, for positioning the heating devices at least in dependence on the roll strip edges (3).

10. Device according to at least one of claims 5 to 9, characterised thereby that the displacing devices for the covering shells (5, 5', 6, 6') and in a given case the heating devices consist of two guides (15, 16), which are arranged parallel to the working rolls (2) and between which the covering shells (5, 6) provided with threaded nuts (17, 18) are guided, in the form of threaded rods, that the threaded rods (15. 16) have threads of mutually opposite sense at the two ends, that the two threaded spindles (15, 16) have a synchronously acting drive device (chain 19) and that a motor (20) is provided for the drive of the threaded spindles (15, 16).

11. Device according to at least one of claims 5 to 9, characterised thereby that the covering shells (5, 6) and in a given case the heating devices are guided on two parallelly arranged guide posts and are drivable by means of a centrally arranged threaded rod with oppositely directed inclinations of its thread.

12. Device according to at least one of claims 5 to 9, characterised thereby that separate guides and/or drives for the covering shells (5, 6) and in a given case the heating devices are provided for each of the sides, considered from the roll strip centre, of the working rolls (2).

13. Device according to at least one of claims 5 to 9, characterised thereby that the displacing device for the covering shells (5, 6) and in a given case the heating device consist of at least one respective hydraulic cylinder per covering shell.

14. Device according to at least one of claims 5 to 13, characterised thereby that cooling devices for cooling the covering shells (5, 6) are provided.

15. Device according to at least one of claims 5 to 14, characterised thereby that, in the region between the covering shells (5, 6), coolant devices (7, 8) settable in their effective width and intensity are directed at the working rolls (2).

16. Device according to claim 15, characterised thereby that sealing devices are associated with the covering shells (5, 6).

17. Device according to at least one of claims 5 to 16, characterised thereby that the covering shells (5, 6) comprise an air pressure connection and air outlet nozzles in order to blow dry the region covered by them.

18. Device according to at least one of claims 5 to 17, characterised thereby that the covering shells (5, 6) have a rectangular shape considered in rolling direction or against the rolling direction.

19. Device according to at least one of claims 5 to 17, characterised thereby that the covering shells (5, 6) have a trapezium shape or a triangular shape, or are constructed to be round, considered in rolling direction or against the rolling direction.

20. Device according to claim 8, characterised thereby that the heating devices are provided to be stationary in axial direction and activatable zone by zone.

21. Device according to claim 20, characterised by at least one control device, by means of which the heating devices are activatable at least in dependence on the roll strip edge positions.

## Revendications

1. Procédé pour commander le contour dû à la charge thermique de cylindres de travail (2) lors du laminage d'une bande à laminer (1) éventuellement de différentes largeurs, la position des arêtes (3) de la bande à laminer (1) sur les cylindres de travail étant déterminée,
caractérisé par
la détection d'une position de déplacement pour des coques de couverture thermiquement isolées (5, 6) qui recouvrent des longueurs partielles des cylindres dans la région des arêtes de bande (3) et qui sont ainsi capables d'influencer la courbe de température dans le cylindre (2), et par
le déplacement des coques de couverture (5, 6) de telle sorte que des régions longitudinales des cylindres (2) dans la zone de contact avec les arêtes de bande (3) ainsi que des régions longitudinales des cylindres (2) qui ne viennent pas en contact avec la matière à laminer (1) lors du laminage sont recouvertes,
le fait que pour la détection de la position de déplacement pour les coques de couverture (5, 6) le bombé thermique en direction axiale des cylindres de travail (2) est calculé en se référant à un modèle de calcul ou le bombé thermique ou la température de cylindre en direction axiale des cylindres de travail (2) est mesuré(e), et que les coques de couverture (5, 6) sont déplacées de telle sorte que l'on s'oppose aux écarts thermiques qui se développent dans la région de contact avec les arêtes de bande des cylindres de travail (2) par rapport au contour de consigne des cylindres de travail (2).

2. Procédé selon la revendication 1, caractérisé en ce que les régions des cylindres de travail (2), qui se trouvent axialement entre les coques de couverture (5', 5'' ; 6', 6'') sont susceptibles d'être attaquées par un réfrigérant, en ce que la répartition du réfrigérant et éventuellement la répartition de température du réfrigérant est déterminée en dépendance du bombé thermique calculé pour la région entre les coques de couverture (5', 5''; 6', 6''), et en ce que le réfrigérant est appliqué sur les cylindres de travail pour une adaptation au contour de consigne des cylindres de travail (2) en s'opposant au bombé thermique.

3. Procédé selon la revendication 2, caractérisé en ce que les régions protégées par les coques de couverture (5, 6) sont susceptibles d'être étanchées contre le réfrigérant par rapport à la région des cylindres de travail (2), qui est attaquée par le réfrigérant.

4. Procédé selon l'une quelconque des revendications 1 à 3, caractérisé en ce que les coques de couverture (5, 6) peuvent être réglées quant à leur température et éventuellement quant à leur répartition de température axiale.

5. Dispositif pour commander le contour dû à la charge thermique de cylindres de travail (2) lors du laminage d'une bande à laminer (1) éventuellement de différentes largeurs, comportant un dispositif pour déterminer la position des arêtes de bande (3), pour mettre en oeuvre le procédé selon l'une quelconque des revendications 1 à 4, dans lequel au moins une paire de coques de couverture thermiques (5, 5', 6, 6') est capable de protéger thermiquement des régions longitudinales axiales des cylindres de travail (2) sur au moins une périphérie partielle, caractérisé par au moins un dispositif de déplacement pour déplacer les coques de couverture (5, 6) en direction axiale des cylindres de travail et par un dispositif de commande pour positionner les coques de couverture (5, 6) au moins en dépendance des arêtes de bande (3), dans lequel le dispositif de commande présente un calculateur pour calculer le bombé thermique, ou dans lequel des galets de mesure ou des détecteurs de température sont associés au dispositif de commande pour détecter le bombé thermique.

6. Dispositif selon la revendication 5, caractérisé en ce qu'il est prévu des entraînements (9, 10) au moyen desquels les coques de couverture (5, 6) peuvent être déplacées vers les cylindres de travail (2) ou bien en éloignement de ceux-ci.

7. Dispositif selon l'une ou l'autre des revendications 5 et 6, caractérisé en ce qu'il est prévu des paires de coques de couverture (5, 5', 6, 6') tant du côté entrée de bande que du côté sortie de bande des cylindres de travail (2).

8. Dispositif selon l'une quelconque au moins des revendications 5 à 7, caractérisé en ce qu'il est prévu des paires de coques de couverture (6, 6') sur le côté sortie de bande des cylindres de travail (2), tandis qu'il est prévu des dispositifs de chauffage sur le côté entrée de bande, qui recouvrent la région de contact avec les arêtes de bande (3).

9. Dispositif selon la revendication 8, caractérisé par au moins un dispositif de déplacement pour déplacer les dispositifs de chauffage en direction axiale des cylindres de travail et par un dispositif de commande faisant de préférence partie du dispositif de commande pour positionner les coques de couverture, afin de positionner les dispositifs de chauffage au moins en dépendance des arêtes de bande (3).

10. Dispositif selon l'une quelconque au moins des revendications 5 à 9, caractérisé en ce que les dispositifs de déplacement pour les coques de couverture (5, 5', 6, 6') et éventuellement pour les dispositifs de chauffage sont constitués respectivement par deux guidages (15, 16) agencés parallèlement aux cylindres de travail (2) et présentant la forme de barres filetées, entre lesquels sont guidées les coques de couverture (5, 6) pourvues d'écrous taraudés (17, 18), en ce que les barres filetées (15, 16) présentent des deux côtés des filetages à pas contraires, en ce que les deux broches filetées (15, 16) présentent un dispositif d'entraînement agissant de façon synchrone (chaîne 19), et en ce qu'il est prévu un moteur (20) pour entraîner les broches filetées (15, 16).

11. Dispositif selon l'une quelconque au moins des revendications 5 à 9, caractérisé en ce que les coques de couverture (5, 6) et éventuellement les dispositifs de chauffage sont guidés sur deux longerons de guidage agencés parallèlement, et en ce qu'ils peuvent être entraînés au moyen d'une barre filetée agencée au milieu et présentant des filetages à pas contraire.

12. Dispositif selon l'une quelconque au moins des revendications 5 à 9, caractérisé en ce qu'il est prévu des guidages séparés et/ou des entraînements séparés pour les coques de couverture (5, 6) et éventuellement pour les dispositifs de chauffage pour chaque côté vu depuis le milieu de la bande à laminer des cylindres de travail (2).

13. Dispositif selon l'une quelconque au moins des revendications 5 à 9, caractérisé en ce que le dispositif de déplacement pour les coques de couverture (5, 6) et éventuellement pour le dispositif de chauffage est constitué par au moins un cylindre hydraulique par coque de couverture.

14. Dispositif selon l'une quelconque au moins des revendications 5 à 13, caractérisé en ce qu'il est prévu des dispositifs pour tempérer les coques de couverture (5, 6).

15. Dispositif selon l'une quelconque au moins des revendications 5 à 14, caractérisé en ce qu'il est prévu dans la région entre les coques de couverture (5, 6) des dispositifs à réfrigérant (7, 8) qui sont réglables quant à leur largeur efficace et à leur intensité et qui sont dirigés vers les cylindres de travail (2).

16. Dispositif selon la revendication 15, caractérisé en ce que des dispositifs d'étanchement sont associés aux coques de couverture (5, 6).

17. Dispositif selon l'une quelconque au moins des revendications 5 à 16, caractérisé en ce que les coques de couverture (5, 6) présentent un raccordement d'air comprimé et des buses de sortie d'air pour pouvoir sécher par soufflage la région qu'elles recouvrent.

18. Dispositif selon l'une quelconque au moins des revendications 5 à 17, caractérisé en ce que les coques de couverture (5, 6) présentent une forme rectangulaire, vue en direction de laminage ou en sens opposé à la direction de laminage.

19. Dispositif selon l'une quelconque au moins des revendications 5 à 17, caractérisé en ce que les coques de couverture (5, 6) présentent une forme trapézoïdale ou une forme triangulaire, vue en direction de laminage ou en sens opposé à la direction de laminage, ou sont réalisées sous forme ronde.

20. Dispositif selon la revendication 8, caractérisé en ce que les dispositifs de chauffage sont prévus de façon stationnaire en direction axiale et sont susceptibles d'être activés par zones.

21. Dispositif selon la revendication 20, caractérisé par au moins un dispositif de commande au moyen duquel les dispositifs de chauffage sont susceptibles d'être activés du moins en dépendance des positions des arêtes de bande à laminer.
